# EUROPÄISCHE PATENTSCHRIFT

(11) **EP 1 382 049 B1**
(45) Veröffentlichungstag und Bekanntmachung des Hinweises auf die Patenterteilung: **21.12.2005**
(21) Anmeldenummer: 02732358.3
(22) Anmeldetag: 26.03.2002
(51) Int. Cl.: H01H 3/30

(54) **SCHALTSCHLOSS ZUM VERKLINKEN EINES FEDERSPEICHERS**
LATCHING MECHANISM FOR LOCKING A SPRING ENERGY STORE
MECANISME DE VERROUILLAGE DESTINE AU VERROUILLAGE D'UN ACCUMULATEUR A RESSORTS

(30) Priorität: 23.04.2001 DE 10120783
(43) Veröffentlichungstag der Anmeldung: 21.01.2004
(73) Patentinhaber: SIEMENS AKTIENGESELLSCHAFT, 80333 München (DE)
(72) Erfinder: DAHL, Jörg-Uwe, 14542 Werder (DE); GODESA, Ludvik, 10777 Berlin (DE); HOHENBERGER, Ralph, 14656 Brieselang (DE); LIEBETRUTH, Marc, 16548 Glienicke (DE)
(86) Internationale Anmeldenummer: PCT/DE2002/001156
(87) Internationale Veröffentlichungsnummer: WO 2002/086926

(56) Entgegenhaltungen:
- DE-A- 3 733 916
- DE-C- 4 416 088

## Beschreibung

Die Erfindung liegt auf dem Gebiet der elektrischen Schalter, die mit einem Federkraftantrieb zum Betätigen von Kontakten ausgerüstet sind, und ist bei der konstruktiven Gestaltung eines Schaltschlosses zum Verklinken eines Federspeichers anzuwenden.

Bei einem bekannten Schaltschloss für einen Federkraftantrieb, bei dem der zugehörige Federspeicher mittels eines Drehantriebes und eines streckbaren Kniehebelsystemes gespannt ist, ist das streckbare Kniehebelsystem bei gespanntem Federspeicher mittels eines Stützelementes, einer Hilfsklinke und einer Hauptklinke sowie eines der Hauptklinke zugeordneten Anschlages arretiert. Bei diesem Schaltschloss, bei dem das als Hebel ausgebildete Stützelement zum einen an dem Kniegelenk des Kniehebelsystems und zum anderen an der Hilfsklinke angelenkt ist, ist die Hilfsklinke durch Strecken des Hebelsystems schwenkbar. Hierbei weisen die Hilfsklinke und die Hauptklinke einander zugeordnete Arbeitsflächen auf, über die die Stellung der Hauptklinke beim Schwenken der Hilfsklinke beeinflussbar ist (DE 44 16 088 C1). Dabei ist eine erste Arbeitsfläche der Hilfsklinke von einem halbkreisförmigen Abschnitt der umlaufenden Kante der Hilfsklinke gebildet, die an einer als Rolle ausgebildeten Arbeitsfläche der Hauptklinke anliegt und die Hauptklinke entgegen der Kraft einer ihr zugeordneten Rückstellfeder in einer ersten Stellung hält. In dieser ersten Stellung wird eine den Anschlag bildende Halbwelle von der Hauptklinke unter Federvorspannung arretiert. Eine zweite als rückspringende Kante ausgebildete Arbeitsfläche, die ebenfalls der Rolle zugeordnet ist, gibt die Hauptklinke am Ende des Spannvorganges frei, so dass einerseits die Hauptklinke unter der Kraft der ihr zugeordneten Rückstellfeder in Überhub hinter die Halbwelle und andererseits die freigegebene Halbwelle aufgrund ihrer Federvorspannung in die Bewegungsbahn der Hauptklinke schwenken. Beide Schwenkvorgänge müssen ablaufen, bevor die Hauptklinke durch Entkopplung des Hebelsystems von dem Drehantrieb unter der Krafteinwirkung des Federspeichers in umgehrter Richtung schwenkt. Da an der Hauptklinke üblicherweise ein Anzeigeorgan für den Zustand des Federspeichers angekoppelt ist, ist es im Hinblick auf die Anzeigesicherheit zugleich zweckmäßig, dass die Hauptklinke erst kurz vor der Entkopplung des Hebelsystems von dem Drehantrieb in Überhub hinter die Halbwelle schwenkt. Dazu sind vor allem bei einem hohen Energieinhalt des Federspeichers schnelle Bewegungen der Schaltschlossmechanik erforderlich. - Bei dem genannten Schaltschloss muss daher die der Hauptklinke zugeordnete Rückstellfeder eine entsprechend hohe Rückstellkraft bereitstellen. Diese Rückstellkraft ist dann wiederum bei der Ausgestaltung der Schaltschlossmechanik in Hinblick auf ihre Kraftuntersetzung und bei der Ausgestaltung der die Auslösekraft zur Freigabe der Verklinkung bereitstellenden Mechanismen zu berücksichtigen.

Um den gespannten Federspeicher sicher zu verklinken müssen vor allem die Toleranzweite der Kraft, unter der die Hauptklinke an dem Anschlag anliegt, und die Toleranzweite der Kraft, die zum Lösen der Verklinkung notwendig ist, an die Toleranzweite der Rückstellfeder angepasst sein. Bei einem Bruch der der Hauptklinke zugeordneten Rückstellfeder ist ein Verklinken des gespannten Federspeichers nicht möglich. Ausgehend von einem Schaltschloss mit den Merkmalen des Oberbegriffes des Anspruches 1 (DE 44 16 088 C1) liegt der Erfindung die Aufgabe zugrunde, den Verklinkungsmechanismus so zu gestalten, dass zum Schwenken der Hauptklinke die Verwendung einer an der Hauptklinke angreifenden Rückstellfeder nicht erforderlich ist.

Gemäß der Erfindung wird diese Aufgabe dadurch gelöst, dass die Hilfsklinke und die Hauptklinke jeweils zumindest zwei Arbeitsflächen aufweisen, wobei in einer ersten Schwenkphase der Hilfsklinke jeweils erste der beiden Arbeitsflächen aneinander anliegen und wobei in einer zweiten Schwenkphase die zweiten Arbeitsflächen zahnradartig nachgreifend aneinander anliegen.

Aufgrund einer derartigen Ausgestaltung ist sichergestellt, dass die Hauptklinke am Ende des Spannvorganges zwangsgesteuert soweit geschwenkt wird, dass sie bei Entkopplung des Hebelsystems von dem Drehantrieb unter der Krafteinwirkung des Federspeichers sicher in Anlage an den Anschlag gelangt. Da bei der Ausgestaltung der Schlossmechanik vor allem bei einem hohen Energiegehalt des Federspeichers keine hohen Rückstellkräfte zu berücksichtigen sind, kann sowohl eine geringe Toleranzweite der Kraft, unter der die Hauptklinke an dem Anschlag anliegt, als auch eine geringe Toleranzweite der Auslösekraft vorgesehen werden.

An sich ist ein Schaltschloss zum Verklinken eines Federspeichers bekannt, bei dem eine Hauptklinke ohne Verwendung einer an der Hauptklinke angreifenden Rückstellfeder schwenkbar ist (DE 37 33 916 A1).- Bei diesem bekannten Schaltschloss wird die Hauptklinke durch ein streckbares Hebelsystem - ohne Zwischenschaltung einer Hilfsklinke - bewegt und dabei insbesondere in Überhub hinter einen der Hauptklinke zugeordneten Anschlag überführt.

Eine zweckmäßige Weiterbildung des neuen Schaltschlosses sieht vor, dass zum einen die erste Arbeitsfläche der Hilfsklinke von einem quer zur Schwenkebene abragenden Zapfen der Hilfsklinke und die zweite Arbeitsfläche der Hilfsklinke von einem konkav geformten Abschnitt der umlaufenden Kante der Hilfsklinke gebildet sind und dass zum anderen die erste Arbeitsfläche der Hauptklinke von einer Nase der Hauptklinke und die zweite Arbeitsfläche von einer an der Hauptklinke gehaltenen Rolle gebildet sind.

Um beim Spannen des Federspeichers einen Teil der Kraft des Drehantriebes und beim Entspannen des Federspeichers einen Teil der Kraft des Federspeichers auf möglichst kleinem Bauraum gleichmäßig auf die Hilfsklinke überzuleiten, ist in weiterer Ausgestaltung der Erfindung vorgesehen, dass bei arretierter Stellung des Hebelsystems eine das Stützelement bildende Rolle, die auf einem Gelenkbolzen des Hebelsystems angeordnet ist, an einem zweiten konkav geformten Abschnitt der umlaufenden Kante der Hilfsklinke anliegt.

Weiterhin kann am Ende der Spannphase ein geringer vom Drehantrieb auf das Hebelsystem übertragender Hub unabhängig von der Schwenkbewegung des an das Hebelsystem angekoppelten Stützelementes in eine weite und damit sprungartige Schwenkbewegung der Hilfsklinke umgesetzt werden, wenn in weiterer Ausgestaltung der Erfindung zur Steuerung der Schwenkbewegung der Hilfsklinke ein an das Hebelsystem angekoppelter Mitnehmer und ein zweiarmiger schwenkbarer Steuerhebel vorgesehen sind, wobei der erste Hebelarm des Steuerhebels in einen Endabschnitt der Bewegungsbahn des Mitnehmers hineinragt und der zweite Hebelarm einer Mitnahmefläche der Hilfsklinke zugeordnet ist. - Zur Steuerung der Hilfsklinke kann zusätzlich zu dem ersten Mitnehmer und dem Steuerhebel ein zweiter an das Hebelsystem angekoppelter Mitnehmer vorgesehen sein, der beim Strecken des Hebelsystems über einen Abschnitt seiner Bewegungsbahn an einer zweiten Mitnahmefläche der Hilfsklinke anliegt.

Die Einhaltung einer möglichst kleinen Bauform des Schaltschlosses ist hierbei dadurch möglich, dass der erste Mitnehmer von dem Gelenkbolzen des Hebelsystems gebildet ist, wobei dem Gelenkbolzen ein nasenartiger Ansatz des Steuerhebels als dessen erster Hebelarm zugeordnet ist und wobei an dem zweiten Hebelarm des Steuerhebels ein Zapfen ausgebildet ist, der in ein nahe dem Drehpunkt der Hilfsklinke ausgebildetes Langloch eingreift, dessen Innenkante die erste Mitnahmefläche bildet. - Der zweite Mitnehmer kann als Bolzen ausgebildet sein, der das Kniegelenk einer an das Hebelsystem angekoppelten Kniehebelverbindung bildet, wobei die zweite Mitnahmefläche von einem weiteren Abschnitt der umlaufenden Kante der Hilfsklinke gebildet ist.

Ein Ausführungsbeispiel des neuen Schaltschlosses ist in den Figuren 1 bis 7 dargestellt. Dabei zeigen:
Figur 1 das Schaltschloss bei vollständig entspanntem Federspeicher,
Figuren 2 bis 6 das Schaltschloss in fünf verschiedenen Phasen des Spannprozesses und
Figur 7 das Schaltschloss bei vollständig gespanntem und verklinktem Federspeicher.

Die Figuren 1 bis 7 zeigen ein in eine Antriebsvorrichtung für einen Niederspannungs-Leistungsschalter integriertes Schaltschloss. Die Antriebsvorrichtung, die zur Betätigung einer in den Figuren nicht dargestellten Schaltkontaktanordnung dient, weist dabei zur Bereitstellung der Betätigungsenergie einen als Schraubendruckfeder ausgebildeten Federspeicher 1 auf. Zum Spannen des Federspeichers 1 ist bei dieser Antriebsvorrichtung ein mittels eines Drehantriebes streckbares Hebelsystem vorgesehen, zu dessen Arretierung das Schaltschloss dient. - Das Hebelsystem ist dabei von einem eine Abtastrolle 2 tragenden Rollenhebel 3, einem am Federspeicher 1 angelenkten Spannhebel 4 und einem den Rollenhebel 3 mit dem Spannhebel 4 verbindenden Koppelglied 5 gebildet. Der Rollenhebel 3 ist auf einem ersten Lagerbolzen 6 und der Spannhebel 4 auf einem zweiten Lagerbolzen 7 drehbar angeordnet. Hierbei sind der Rollenhebel 3 und das Koppelglied 5 mittels eines ersten Gelenkbolzens 8 und der Spannhebel 4 und das Koppelglied 5 mittels eines zweiten Gelenkbolzens 9 verbunden. Der Spannhebel 4 ist als zweiarmiger Hebel ausgebildet, wobei der eine Arm am Koppelglied 5 und der andere Arm am Federspeicher 1 angelenkt ist. Von dem Drehantrieb, der beispielsweise elektromotorisch und/oder über einen Handhebel betrieben sein kann, ist in den Figuren 1 bis 7 jeweils nur eine im Uhrzeigersinn drehbare Spannwelle 10 und eine fest auf der Spannwelle 10 angeordnete Kurvenscheibe 11 gezeigt.

Die Kurvenscheibe 11 und das Hebelsystem 3, 4 und 5 sind zur Übertragung der Antriebskraft des Drehantriebes gekoppelt, sobald die vom Rollenhebel 3 getragenen Abtastrolle 2 an der umlaufenden Kante der Kurvenscheibe 11 anliegt.

Das Schaltschloss weist einerseits zum Arretieren des Hebelsystems ein als Rolle 12 ausgebildetes Stützelement, eine um einen dritten Lagerbolzen 13 schwenkbare Hilfsklinke 14, eine um den ersten Lagerbolzen 6 schwenkbare Hauptklinke 16 sowie einen der Hauptklinke 16 zugeordneten Anschlag 17 und andererseits zur Steuerung der Schenkbewegung der Hilfsklinke 14 einen von dem ersten Gelenkbolzen 8 des Hebelsystems gebildeten ersten Mitnehmer - der über einen zweiarmigen Steuerhebel 19 an einer ersten Mitnahmefläche 20 der Hilfsklinke 14 angreift - und einen das Kniegelenk einer an das Hebelsystem angekoppelten Kniehebelverbindung 21 bildenden zweiten Mitnehmer 22 - der direkt an einer zweiten Mitnahmefläche 23 der Hilfsklinke 14 angreift - auf. Um die Schwenkbewegung der Hauptklinke 16 beim Schwenken der Hilfsklinke 14 zu beeinflussen, sind zum einen an der Hilfsklinke 14 eine von einem Zapfen 24 gebildete erste Arbeitsfläche und eine von einem ersten konkav geformten Abschnitt 25 der Hilfsklinke gebildete zweite Arbeitsfläche und zum anderen an der Hauptklinke 16 eine dem Zapfen 24 zugeordnete, von einer Nase 26 der Hauptklinke gebildete erste Arbeitsfläche und eine dem ersten konkav geformten Abschnitt 25 zugeordnete, von einer an der Hauptklinke gehaltenen Rolle 27 gebildete zweite Arbeitsfläche vorgesehen. Dabei wird beim Schwenken der Hilfsklinke 14 im Uhrzeigersinn (d. h. unter der Krafteinwirkung des Drehantriebes 10 und 11) die Hauptklinke 16 entgegen dem Uhrzeigersinn gedreht, sobald zunächst der Zapfen 24 und die Nase 26 und später zahnradartig nachgreifend der erste konkav geformte Abschnitt 25 der umlaufenden Kante der Hilfsklinke und die Rolle 27 aneinander anliegen. Das Hebelsystem 3, 4 und 5 ist arretiert, sobald die das Stützelement bildende Rolle 12, die auf dem ersten Gelenkbolzen 8 des Hebelsystems angeordnet ist, an einem zweiten konkav geformten Abschnitt 28 der umlaufenden Kante der Hilfsklinke, der erste konkav geformte Abschnitt 25 der Hilfsklinke an der Rolle 27 der Hauptklinke und die Hauptklinke 16 an dem als Halbwelle ausgebildeten Anschlag 17 anliegen. An die Hauptklinke ist ein Anzeigeorgan 29 angekoppelt, das den Zustand des Federspeichers signalisiert. Hierzu greift ein an der Hauptklinke ausgebildeter Stift 30 in ein gebogenes Langloch 31 des Anzeigeorgans 29 derart ein, dass das Anzeigeorgan bei Schwenken der Hilfsklinke 16 mitschwenkt.

Figur 1 zeigt das Schaltschloss vor Beginn des Spannprozesses. Zu diesem Zeitpunkt befindet sich die Kurvenscheibe 11 in ihrer Ausgangslage und die vom Rollenhebel 3 getragene Abtastrolle 2 liegt an der umlaufenden Kante der Kurvenscheibe 11 an. Das Hebelsystem 3, 4 und 5 befindet sich in einer ersten Stellung, bei der der Federspeicher 1 vollständig entspannt ist. Dabei stützt sich die Hauptklinke 16 an einem Anschlagbolzen 32, die Hilfsklinke 14 mittels eines an der Rolle 27 der Hauptklinke 16 anliegenden gerade verlaufenden Abschnittes 33 ihrer umlaufenden Kante an der Hauptklinke 16 und die an das Hebelsystem 3, 4 und 5 angekoppelte, das Stützelement bildende Rolle 12 an einem dritten konkav geformten Abschnitt 34 der umlaufenden Kante der Hilfsklinke ab. Ein Abschnitt 35 der umlaufenden Kante der Hauptklinke 16 liegt dabei derart unterhalb der Halbwelle 17, dass die Halbwelle 17 - die mittels nicht weiter dargestellter Auslöse-Mechanismen entgegen der Kraft einer ebenfalls nicht dargestellten Rückstellfeder drehbar ist - unter Federvorspannung gehalten ist. Das an die Hauptklinke 16 angekoppelte, mit einer Anzeigefläche 36 versehene Anzeigeorgan 29, befindet sich dabei in einer ersten Stellung, bei der einem nicht dargestellten Sichtfenster ein erster Teilbereich 39 der Anzeigefläche 36 des Anzeigeorgans gegenüberliegt. Dieser erste Teilbereich 37 signalisiert, dass der Federspeicher 1 nicht vollständig gespannt ist. Ein dafür geeignetes Symbol ist beispielsweise eine entspannt dargestellte Druckfeder. Zu dem in Figur 1 dargestellten Zeitpunkt liegt weder der erste Mitnehmer 18 an dem Steuerhebel 19 noch der zweite Mitnehmer 22 an der zweiten Mitnahmefläche 23 der Hilfsklinke an.

Gemäß der Figuren 2 bis 6, die das Schaltschloss während verschiedener Phasen des Spannprozesses zeigen, wird die von dem Rollenhebel 3 und dem Koppelglied 5 gebildete Hebelverbindung des Hebelsystems dadurch gesteckt, dass bei zunehmenden Abstand der umlaufenden Kante der Kurvenscheibe 11 vom Drehpunkt 39 der Kurvenscheibe der die Abtastrolle tragende Bolzen 40 und damit auch der Rollenhebel 3 entgegen dem Uhrzeigersinn schwenken. Die Bewegung des Rollenhebels 3 wird mittels des Koppelgliedes 5 auf den Spannhebel 4 übertragen, so dass der am Federspeicher 1 angelenkte Arm des Spannhebels um den zweiten Lagerbolzen 7 im Uhrzeigersinn geschwenkt und damit der Federspeicher 1 gespannt wird. Zu dem in Figur 1 dargestellten Zeitpunkt kommt der zweite Mitnehmer 22 in Anlage mit der zweiten Mitnahmefläche 23 der Hilfsklinke und schwenkt die Hilfsklinke 14 um den dritten Lagerbolzen 13 im Uhrzeigersinn soweit, bis gemäß Figur 3 der an der Hilfsklinke 14 ausgebildete, senkrecht zur Schwenkebene der Hilfsklinke von der Hilfsklinke abragende Zapfen 24 gegen die an der Hauptklinke 16 ausgebildete Nase 26 läuft. Zu diesem Zeitpunkt läuft der erste Mitnehmer 20 gegen einen in einen Endabschnitt seiner Bewegungsbahn ragenden, als nasenartiger Ansatz des Steuerhebels ausgebildeten ersten Arm 41 und schwenkt den Steuerhebel um seinen von dem ersten Lagerbolzen 6 gebildeten Drehpunkt entgegen dem Uhrzeigersinn. Diese Schwenkbewegung wird über den zweiten Arm 42 des Steuerhebels, der länger als der erste Arm ausgebildet ist, auf die Hilfsklinke übertragen. Hierzu ist an dem Ende des länger ausgebildeten zweiten Armes 42 des Steuerhebels 19 eine quer zur Schwenkrichtung des Steuerhebels von dem Steuerhebel abragender Steuerzapfen 43 angeordnet. Dieser Steuerzapfen 43 ragt in ein nahe dem dritten Lagerbolzen 13 (Drehpunkt der Hilfsklinke) ausgebildetes zweites gebogenes Langloch 44, dessen Innenkante die zweite Mitnahmefläche der Hilfsklinke bildet. Da die Abstände der an der Hilfsklinke 14 ausgebildeten Arbeitsflächen 24 und 25 zu dem Drehpunkt der Hilfsklinke 13 größer sind als der Abstand des Steuerzapfens 43 des Steuerhebels zu dem Drehpunkt der Hilfsklinke 13 und da weiterhin die Abstände der Arbeitsflächen der Hauptklinke 26 und 27 zum ersten Lagerbolzen 6 (Drehpunkt der Hauptklinke) geringer sind als der Abstand eines dem Anschlag 17 zugeordneten Abschnittes 45 der umlaufenden Kante der Hilfsklinke zum Drehpunkt der Hauptklinke, wird gemäß der Figuren 3 bis 6 am Ende des Spannprozesses eine geringe Bogenlänge der Schwenkbewegung des ersten Mitnehmers 8 in eine große Bogenlänge der Schwenkbewegung des dem Anschlag zugeordneten Abschnittes 45 der umlaufenden Kante der Hauptklinke übersetzt. Hierzu liegen in einer ersten Schwenkphase gemäß der Figuren 3 und 4 jeweils die ersten Arbeitsflächen 24 und 26 der Hilfsklinke und der Hauptklinke aneinander an. Sie werden beim Übergang in eine zweite Schwenkphase der Hilfsklinke - bei der gemäß der Figuren 5 und 6 die zweiten Arbeitsflächen 25 und 27 zahnradartig nachgreifend aneinander anliegen - voneinander entkoppelt. In dieser zweiten Schwenkphase der Hilfsklinke gelangt der dem Anschlag zugeordnete Abschnitt 45 der umlaufenden Kante der Hauptklinke in Überhub hinter den Anschlag 17 kurz bevor die Abtastrolle 2 des Rollenhebels 3 von der umlaufenden Kante der Kurvenscheibe 11 entkoppelt wird.

Gemäß der Figur 7, die das Schaltschloss bei vollständig gespanntem und verklinktem Federspeicher 1 zeigt, stützt sich das vom Drehantrieb entkoppelte Hebelsystem unter der Kraft des Federspeichers 1 über das am Hebelsystem angekoppelte Stützelement 12 an dem dritten konkav geformten Abschnitt 34 der umlaufenden Kante der Hilfsklinke, die Hilfsklinke 14 über die zweiten Arbeitsflächen 25 und 27 an der Hauptklinke 16 und die Hauptklinke an dem Anschlag 17 ab. Zu diesem Zeitpunkt befindet sich das an der Hauptklinke angekoppelte Anzeigeorgan 29 in einer zweiten Stellung, bei der dem Sichtfenster ein zweiter Teilbereich 38 der Anzeigefläche 36 gegenüberliegt. Dieser zweite Teilbereich 38 signalisiert, dass der Federspeicher 1 vollständig gespannt ist. Ein dafür geeignetes Symbol ist beispielsweise eine gespannt dargestellte Druckfeder.

Um das Spiel zwischen den einander zugeordneten Arbeitsflächen der Hilfsklinke und der Hauptklinke möglichst gering zu halten, kann eine beispielsweise an der Hauptklinke angreifende Feder vorgesehen sein.

### Bezugszeichenliste

- 1: Federspeicher
- 2: Abtastrolle
- 3: Rollenhebel
- 4: Spannhebel
- 5: Koppelglied
- 6: Erster Lagerbolzen (Lagerbolzen des Rollenhebels der Hauptklinke und des zweiarmigen Steuerhebels)
- 7: Zweiter Lagerbolzen (Lagerbolzen bzw. Drehpunkt des Spannhebels)
- 8: Erster Gelenkbolzen; bildet den ersten Mitnehmer
- 9: Zweiter Gelenkbolzen (Gelenkbolzen zwischen Spannhebel und Koppelglied)
- 10: Spannwelle
- 11: Kurvenscheibe
- 12: Rolle, die das Stützelement bildet
- 13: Dritter Lagerbolzen (Lagerbolzen bzw. Drehpunkt der Hilfsklinke)
- 14: Hilfsklinke
- 16: Hauptklinke
- 17: Anschlag
- 19: Zweiarmiger Steuerhebel
- 20: Erste Mitnahmefläche der Hilfsklinke
- 21: Kniehebelverbindung
- 22: Zweiter Mitnehmer
- 23: Zweite Mitnahmefläche
- 24: Zapfen (erste Arbeitsfläche der Hilfsklinke)
- 25: Erster konkav geformter Abschnitt der umlaufenden Kante der Hilfsklinke (zweite Arbeitsfläche der Hilfsklinke)
- 26: Nase der Hauptklinke (erste Arbeitsfläche der Hauptklinke)
- 27: An der Hauptklinke gehaltene Rolle (zweite Arbeitsfläche der Rolle)
- 28: Zweiter konkav geformter Abschnitt der umlaufenden Kante der Hilfsklinke
- 29: Anzeigeorgan
- 30: Erstes gebogenes Langloch des Anzeigeorgans
- 32: Anschlagbolzen
- 33: Gerade verlaufender Abschnitt der umlaufenden Kante der Hilfsklinke
- 34: Dritter konkav geformter Abschnitt der umlaufenden Kante der Hilfsklinke
- 35: An der umlaufenden Kante Hauptklinke ausgebildeter Abschnitt
- 36: Anzeigefläche des Anzeigeorgans
- 37: Erster Teilbereich der Anzeigefläche
- 38: Zweiter Teilbereich der Anzeigefläche
- 39: Drehpunkt der Kurvenscheibe
- 40: Bolzen, der die Abtastrolle trägt
- 41: Erster Arm des zweiarmigen Steuerhebels
- 42: Zweiter Arm des Steuerhebels
- 43: Steuerzapfen
- 44: Zweites gebogenes Langloch, das in der Hilfsklinke ausgebildet ist
- 45: Dem Anschlag zugeordneter Abschnitt der umlaufenden Kante der Hauptklinke

## Patentansprüche

1. Schaltschloss zum Verklinken eines mittels eines Drehantriebes (10, 11) und eines streckbaren Hebelsystems (3, 4, 5) gespannten Federspeichers (1) eines elektrischen Schalters,
- bei dem das streckbare Hebelsystem (3, 4, 5) bei gespanntem Federspeicher (1) mittels eines Stützelementes (12), einer Hilfsklinke (14) und einer Hauptklinke (16) sowie eines der Hauptklinke zugeordneten Anschlages (17) arretiert ist,
- wobei die Hilfsklinke (14) durch Strecken des Hebelsystems schwenkbar ist und
- wobei die Hilfsklinke und die Hauptklinke einander zugeordnete Arbeitsflächen aufweisen, über die die Stellung der Hauptklinke beim Schwenken der Hilfsklinke beeinflussbar ist,
**dadurch gekennzeichnet,**
- **dass** die Hilfsklinkinke (14) und die Hauptklinke (16) jeweils zumindest zwei Arbeitsflächen (24, 25 bzw. 26, 27) aufweisen,
- wobei in einer ersten Schwenkphase der Hilfsklinke jeweils erste der beiden Arbeitsflächen (24, 26) aneinander anliegen und
- wobei in einer zweiten Schwenkphase der Hilfsklinke die zweiten Arbeitsflächen (25, 27) zahnradartig nachgreifend aneinander anliegen.

2. Schaltschloss nach Anspruch 1,
**dadurch gekennzeichnet,**
**dass** die erste Arbeitsfläche (24) der Hilfsklinke (14) von einem quer zur Schwenkebene abragenden Zapfen der Hilfsklinke und die zweite Arbeitsfläche (25) der Hilfsklinke von einem konkav geformten Abschnitt der umlaufenden Kante der Hilfsklinke gebildet sind und
**dass** die erste Arbeitsfläche (26) der Hauptklinke (16) von einer Nase der Hauptklinke und die zweite Arbeitsfläche (27) von einer an der Hauptklinke gehaltenen Rolle gebildet sind.

3. Schaltschloss nach Anspruch 1 oder 2,
**dadurch gekennzeichnet,**
**dass** bei arretierter Stellung des Hebelsystems (3, 4, 5) eine das Stützelement (12) bildende Rolle, die auf einem Gelenkbolzen (8) des Hebelsystems angeordnet ist, an einem zweiten konkav geformten Abschnitt der umlaufenden Kante der Hilfsklinke (28) anliegt.

4. Schaltschloss nach einem der Ansprüche 1 bis 3,
**dadurch gekennzeichnet,**
**dass** zur Steuerung der Schwenkbewegung der Hilfsklinke (14) ein an das Hebelsystem angekoppelter Mitnehmer (8) und ein zweiarmiger schwenkbarer Steuerhebel (19) vorgesehen sind,
wobei der erste Hebelarm (41) des Steuerhebels (19) in einen Endabschnitt der Bewegungsbahn des Mitnehmers (8) hineinragt und der zweite Hebelarm (42) einer Mitnahmefläche (20) der Hilfsklinke (14) zugeordnet ist.

5. Schaltschloss nach einem der Anspruch 4,
**dadurch gekennzeichnet,**
**dass** zur Steuerung der Schwenkbewegung der Hilfsklinke (14) ein zweiter an das Hebelsystem angekoppelter Mitnehmer (22) vorgesehen ist, der beim Strecken des Hebelsystems über einen Abschnitt seiner Bewegungsbahn an einer zweiten Mitnahmefläche (23) der Hilfsklinke anliegt.

6. Schaltschloss nach einem der Ansprüche 4 oder 5,
**dadurch gekennzeichnet,**
**dass** der erste Mitnehmer von dem Gelenkbolzen (8) des Hebelsystems gebildet ist,
wobei dem Gelenkbolzen (8) ein nasenartiger Ansatz des Steuerhebels als dessen erster Hebelarm (41) zugeordnet ist, und
wobei an dem zweiten Hebelarm (42) des Steuerhebels ein Zapfen (43) ausgebildet ist, der in ein nahe dem Drehpunkt der Hilfsklinke ausgebildetes Langloch (44) eingreift, dessen Innenkante die erste Mitnahmefläche (20) bildet.

7. Schaltschloss nach einem der Ansprüche 5 oder 6,
**dadurch gekennzeichnet,**
**dass** der zweite Mitnehmer (22) als Bolzen ausgebildet ist, der das Kniegelenk einer an das Hebelsystem angekoppelten Kniehebelverbindung (21) bildet und
**dass** die zweite Mitnahmefläche (23) von einem weiteren Abschnitt der umlaufenden Kante der Hilfsklinke gebildet ist.

## Claims

1. Latching mechanism for locking a spring energy store (1) of an electrical switch tensioned by means of a rotary drive (10, 11) and an extensible lever system (3, 4, 5),
- in which the extensible lever system (3, 4, 5) is locked with the spring energy store (1) under tension by means of a support element (12), an auxiliary lock (14) and a primary lock (16) in addition to a stop (17) allocated to the primary lock,
- wherein the auxiliary lock (14) can be pivoted by extension of the lever system and
- wherein the auxiliary lock and the primary lock have working surfaces allocated to one another, by means of which the position of the primary lock during the pivoting of the auxiliary lock can be influenced,
**characterized**
- **in that** the auxiliary lock (14) and the primary lock (16) respectively have at least two working surfaces (24, 25 or 26, 27),
- wherein, in a first pivoting phase of the auxiliary lock, respective first surfaces of the two sets of working surfaces (24, 26) lie adjacent to one another and
- wherein, in a second pivoting phase of the auxiliary lock, the second working surfaces (25, 27) lie adjacent to one another, intermeshing in the manner of a toothed gear.

2. Latching mechanism according to Claim 1, **characterized in that** the first working surface (24) of the auxiliary lock (14) is formed by a pin of the auxiliary lock protruding transversely with respect to the pivoting plane and the second working surface (25) of the auxiliary lock is formed by a concavely shaped portion of the peripheral edge of the auxiliary lock, and
**in that** the first working surface (26) of the primary lock (16) is formed by a lug of the primary lock and the second working surface (27) is formed by a roller held on the primary lock.

3. Latching mechanism according to Claim 1 or 2, **characterized in that**, in the case of the locked position of the lever system (3, 4, 5), a roller which forms the supporting element (12) and is arranged on a joint bolt (8) of the lever system lies adjacent to a second concavely shaped portion of the peripheral edge of the auxiliary lock (28).

4. Latching mechanism according to one of Claims 1 to 3, **characterized in that** a driver (8) coupled to the lever system and a two-armed pivotable control lever (19) are provided for controlling the pivoting movement of the auxiliary lock (14),
the first lever arm (41) of the control lever (19) protruding into an end portion of the path of movement of the driver (8) and the second lever arm (42) being allocated to a driving surface (20) of the auxiliary lock (14) .

5. Latching mechanism according to one of Claims 1 to 4, **characterized in that** a second driver (22), which is coupled to the lever system and during the extension of the lever system lies adjacent over a portion of its path of movement to a second driving surface (23) of the auxiliary lock, is provided for controlling the pivoting movement of the auxiliary lock (14).

6. Latching mechanism according to one of Claims 4 or 5, **characterized in that** the first driver is formed by the joint bolt (8) of the lever system,
the joint bolt (8) being allocated a lug-like projection of the control lever as its first lever arm (41), and
there being formed on the second lever arm (42) of the control lever a pin (43) which engages in a slot (44) which is formed close to the pivot point of the auxiliary lock and the inner edge of which forms the first driving surface (20).

7. Latching mechanism according to one of Claims 5 or 6, **characterized in that** the second driver (22) is designed as a bolt which forms the toggle joint of a toggle lever connection (21) coupled to the lever system and
**in that** the second driving surface (23) is formed by a further portion of the peripheral edge of the auxiliary lock.

## Revendications

1. Mécanisme de verrouillage pour verrouiller par encliquetage un ressort accumulateur (1) d'un commutateur électrique qui est tendu au moyen d'un entraînement (10, 11) en rotation et d'un système (3, 4, 5) déployable de leviers,
- dans lequel le système (3, 4, 5) déployable de leviers, lorsque le ressort accumulateur (1) est tendu, est bloqué au moyen d'un élément (12) de soutien, d'un cliquet (14) auxiliaire et d'un cliquet (16) principal, ainsi que d'une butée (17) associée au cliquet principal,
- le cliquet (14) auxiliaire peut être pivoté en déployant le système de levier, et
- le cliquet auxiliaire et le cliquet principal comportent des surfaces de travail mutuellement associées, par l'intermédiaire desquelles la position du cliquet principal peut être modifiée lors du pivotement du cliquet auxiliaire,
**caractérisé**
- **en ce que** le cliquet (14) auxiliaire et le cliquet (16) principal comportent chacun au moins deux surfaces de travail (respectivement 24, 25 et 26, 27),
- dans une première phase de pivotement du cliquet auxiliaire, des premières surfaces (24, 26) de travail respectives s'appliquent l'une contre l'autre,
- et dans une deuxième phase de pivotement du cliquet auxiliaire, les deuxièmes surfaces (25, 27) de travail s'appliquent l'une contre l'autre par engagement postérieur à la manière d'un engrenage.

2. Mécanisme de verrouillage suivant la revendication 1, **caractérisé en ce que** la première surface (24) de travail du cliquet (14) auxiliaire est formée par un tenon du cliquet auxiliaire qui fait saillie transversalement au plan de pivotement, et la deuxième surface (25) de travail du cliquet auxiliaire est formée par une partie de forme concave de l'arête de pourtour du cliquet auxiliaire,
et **en ce que** la première surface (26) de travail du cliquet (16) principal est formée par un bec du cliquet principal, et la deuxième surface (27) de travail par un galet maintenu sur le cliquet principal.

3. Mécanisme de verrouillage suivant la revendication 1 ou 2, **caractérisé en ce que**, dans la position bloquée du système (3, 4, 5) de leviers, un galet formant l'élément (12) de soutien, qui est disposé sur un axe (8) d'articulation du système de leviers, s'applique contre une deuxième partie (28) de forme concave de l'arête de pourtour du cliquet auxiliaire.

4. Mécanisme de verrouillage suivant l'une des revendications 1 à 3, **caractérisé en ce que**, pour commander le mouvement de pivotement du cliquet (14) auxiliaire, il est prévu un entraîneur (8) couplé au système de leviers et un levier (19) pivotant de commande à deux bras,
le premier bras (41) de levier du levier (19) de commande dépasse dans une partie finale de la trajectoire de déplacement de l'entraîneur (8) et le deuxième bras (42) de levier est associé à une surface (20) entraîneuse du cliquet (14) auxiliaire.

5. Mécanisme de verrouillage suivant l'une des revendication 1 à 4, **caractérisé en ce que**, pour commander le mouvement de pivotement du cliquet (14) auxiliaire, il est prévu un deuxième entraîneur (22) qui est couplé au système de leviers et qui, lors du déploiement du système de leviers, s'applique sur une partie de sa trajectoire de déplacement contre une deuxième surface (23) entraîneuse du cliquet auxiliaire.

6. Mécanisme de verrouillage suivant la revendication 4 ou 5, **caractérisé en ce que** le premier entraîneur est formé par l'axe (8) d'articulation du système de leviers,
un appendice du genre bec du levier de commande étant associé, en tant que premier bras (41) de levier de ce levier de commande, à l'axe (8) d'articulation,
et un tenon (43) étant formé sur le deuxième bras (42) de levier du levier de commande, tenon qui s'engage dans un trou (44) oblong, formé à proximité du centre de rotation du cliquet auxiliaire, dont le bord intérieur constitue la première surface (20) entraîneuse.

7. Mécanisme de verrouillage suivant la revendication 5 ou 6, **caractérisé en ce que** le deuxième entraîneur (22) est réalisé sous forme d'axe qui constitue l'articulation à genouillère d'une liaison (21) à genouillère couplée au système de levier,
et **en ce que** la deuxième surface (23) entraîneuse est formée par une autre partie de l'arête de pourtour du cliquet auxiliaire.
